# EUROPÄISCHE PATENTSCHRIFT

(11) **EP 3 655 601 B1**
(45) Veröffentlichungstag und Bekanntmachung des Hinweises auf die Patenterteilung: **09.06.2021**
(21) Anmeldenummer: 18762787.2
(22) Anmeldetag: 21.08.2018
(51) Int. Cl.: E05B 63/20, E05B 59/00, E05B 47/02, E05C 9/02

(54) **SCHLOSS**
LOCK
SERRURE

(30) Priorität: 04.09.2017 DE 102017120316
(43) Veröffentlichungstag der Anmeldung: 27.05.2020
(73) Patentinhaber: MACO Technologie GmbH, 5020 Salzburg (AT)
(72) Erfinder: BRUCKBAUER, Günter, 5082 Grödig (AT)
(74) Vertreter: Manitz Finsterwald Patent- und Rechtsanwaltspartnerschaft mbB
(86) Internationale Anmeldenummer: PCT/EP2018/072532
(87) Internationale Veröffentlichungsnummer: WO 2019/042819

(56) Entgegenhaltungen:
- EP-A1- 3 208 407
- EP-A2- 2 543 802
- FR-A1- 2 845 718

## Beschreibung

Die vorliegende Erfindung betrifft ein Schloss, insbesondere Türschloss, mit wenigstens einem Verriegelungselement, das zwischen einer Verriegelungsstellung und einer Entriegelungsstellung verstellbar ist, wenigstens einem Sicherungselement, das zwischen einer Sicherungsstellung und einer Entsicherungsstellung verstellbar ist, wobei das Verrieglungselement durch das in der Sicherungsstellung befindliche Sicherungselement in der Entriegelungsstellung gehalten wird, und wobei das Verriegelungselement selbsttätig aus der Entriegelungsstellung in die Verriegelungsstellung verstellbar ist, wenn sich das Sicherungselement in der Entsicherungsstellung befindet, und mit einem betätigbaren Stellelement zum Verstellen des Verriegelungselements und/oder eines weiteren beweglichen Funktionselements des Schlosses. Aus dem EP 2 543 802 A2 ist ein Türschloss der angegebenen Art bekannt.

Derartige Schlösser werden allgemein als "Automatikschlösser" bezeichnet. Beim Schließen des Flügels der Tür verriegelt ein Automatikschloss selbsttätig, d. h. der Benutzer muss den Flügel lediglich zuschwenken, wobei die selbsttätige Verriegelung ausgelöst wird, sobald der zufallende Flügel seine Schließstellung innerhalb des Rahmens der Tür einnimmt. Dabei fährt das Verriegelungselement automatisch aus und in eine korrespondierende Ausnehmung des Rahmens automatisch ein, um so die Tür zu verriegeln. Das Verriegelungselement kann dabei zum Beispiel mit einem mechanischen oder elektrischen Antrieb gekoppelt sein, der das Verriegelungselement beim Verbringen des Flügels in seine Schließstellung automatisch ausfährt. Insbesondere kann das Verriegelungselement aufgrund der Schwerkraft und/oder durch Federkraft in die Verriegelungsstellung vorgespannt sein. Bei dem Verriegelungselement kann es sich zum Beispiel um einen verschiebbaren Sperrriegel oder um einen Schwenkhaken handeln. Es ist auch möglich, dass ein einzelnes Schloss mehrere Verriegelungselemente umfasst.

Das Sicherungselement kann in die Sicherungsstellung vorgespannt sein, um eine unbeabsichtigte Verriegelung bei geöffnetem Flügel zu vermeiden. Das Umstellen des Sicherungselements von der Sicherungsstellung in die Entsicherungsstellung kann beispielsweise durch Magnetkraft erfolgen, die durch einen am Rahmen angeordneten Magnet auf das Sicherungselement ausgeübt wird, wenn der Flügel vollständig geschlossen ist.

Es ist eine Herausforderung, eine jederzeit zuverlässige und sichere selbsttätige Verriegelung des Schlosses zu gewährleisten. Insbesondere besteht bei bekannten Automatikschlössern die Gefahr, dass das Verriegelungselement nicht oder nicht vollständig ausfährt und somit nur eine unzureichende Verriegelung bewirkt wird. Dies kann selbst dann der Fall sein, wenn die Verriegelung an sich korrekt ausgelöst wird, das ausfahrende Verriegelungselement sich aber aufgrund einer nicht ausreichend genauen gegenseitigen Positionierung von Verriegelungselement und korrespondierender rahmenseitiger Ausnehmung mit der rahmenseitigen Ausnehmung verkeilt oder verspannt und nicht vollständig in die Ausnehmung einfährt. Wenn das Verriegelungselement in dieser Weise "hängenbleibt", ist die Sicherung der zugehörigen Tür gegen unbefugtes Öffnen unzureichend.

Der Erfindung liegt die Aufgabe zugrunde, ein Schloss bereitzustellen, welches einen verbesserten Schutz gegen unbefugtes Öffnen bietet.

Die Aufgabe wird gelöst durch ein Schloss mit den Merkmalen des Anspruchs 1.

Erfindungsgemäß ist durch eine Betätigung des Stellelements in einer Schließrichtung das Sicherungselement in Richtung der Entsicherungsstellung und zusätzlich das Verriegelungselement in Richtung der Verriegelungsstellung bewegbar. Dies eröffnet einem Benutzer die Möglichkeit, das Schloss bewusst "nachzuverriegeln", also nach der Auslösung einer selbsttätigen Verriegelung sicherheitshalber einen weiteren Verriegelungsvorgang herbeizuführen, bei dem gegebenenfalls das Verriegelungselement mit einer höheren Kraft beaufschlagt wird als bei der selbsttätigen Verriegelung, so dass bei Bedarf ein nachträgliches vollständiges Ausfahren des Verriegelungselements erfolgt. Dadurch dass bei der Betätigung des Stellelements in der Schließrichtung sowohl das Sicherungselement in die Entsicherungsstellung als auch das Verriegelungselement in die Verriegelungsstellung bewegt wird, ist ein Nachverriegeln des Schlosses unabhängig von der Stellung des Sicherungselements möglich, also insbesondere auch dann, wenn die selbsttätige Verriegelung schon deshalb nicht zustande gekommen ist, weil das Sicherungselement nicht in die Entsicherungsstellung ausgefahren ist. Durch die Möglichkeit des Nachverriegelns ist die Sicherheit einer mit einem erfindungsgemäßen Schloss versehenen Tür erheblich verbessert.

Vorzugsweise sind das Sicherungselement und das Verriegelungselement durch die Betätigung des Stellelements gleichzeitig, nacheinander oder zeitlich überlappend bewegbar. Das heißt es findet bevorzugt ein gemeinsamer Umstellvorgang statt. Besonders bevorzugt ist durch eine verriegelnde Betätigung des Stellelements erst das Sicherungselement und danach das Verriegelungselement bewegbar.

Das Sicherungselement kann durch die Betätigung des Stellelements nach Erreichen der Entsicherungsstellung in dieser arretierbar sein, so dass es sich nicht selbsttätig, beispielsweise durch Federkraft oder aufgrund der Schwerkraft, in die Sicherungsstellung bewegen und einen nachfolgenden Entriegelungsvorgang behindern kann.

Es kann vorgesehen sein, dass durch eine Betätigung des Stellelements in einer Öffnungsrichtung das Verriegelungselement in die Entriegelungsstellung bewegbar ist. Das Stellelement kann somit sowohl zum Verriegeln als auch zum Entriegeln des Schlosses genutzt werden.

Bevorzugt ist das Stellelement manuell betätigbar, so dass ein Benutzer in einfacher und schneller Weise eine Nachverriegelung bewirken kann. Eine manuelle Betätigung ermöglicht bei Bedarf das Ausüben einer erhöhten Betätigungskraft auf das Stellelement. Der Benutzer kann also beispielsweise die auf das Stellelement ausgeübte Kraft verstärken, wenn er einen erhöhten Widerstand spürt. Demgegenüber ist bei bekannten Automatikschlössern die auf das Verriegelungselement wirkende Kraft fest vorgegeben und kann nicht nachträglich verstärkt werden. Grundsätzlich könnte das Stellelement eines erfindungsgemäßen Schlosses auch motorisch betätigbar sein, beispielsweise mittels einer Fernsteuerung.

Das Stellelement kann ein über einen Schlüssel betätigbarer Schließzylinder mit einer drehenden Schließnase sein. Zum nachträglichen Verriegeln des Schlosses kann der Benutzer in gewohnter Weise den Schlüssel drehen. Alternativ kann das Stellelement als Drücker ausgeführt sein, der z. B. zum Verriegeln nach oben zu schwenken ist. Ein erfindungsgemäßes Schloss kann auch einen Schließzylinder und zusätzlich einen Drücker umfassen, wobei der Schließzylinder das Stellelement bildet und der Drücker zum Entriegeln dient.

Das Sicherungselement und das Verriegelungselement können direkt oder indirekt mit jeweiligen verschiebbaren Antriebselementen gekoppelt oder koppelbar sein, die von der Schließnase des Schließzylinders beaufschlagbar sind. Dies ermöglicht eine besonders einfache Konstruktion. Bei den verschiebbaren Antriebselementen kann es sich um Stangen, Schienen, Platten oder dergleichen handeln, die gleitend verschiebbar und gegebenenfalls verschwenkbar an einem Schlosskörper des Schlosses gelagert sind. Insbesondere kommt eine Verschiebbarkeit quer zur Verstellrichtung des Verriegelungselements in Betracht.

Die Antriebselemente können derart angeordnet sein, dass die Schließnase des Schließzylinders während einer schließenden Drehbewegung zuerst lediglich das mit dem Sicherungselement gekoppelte oder koppelbare Antriebselement und erst danach das mit dem Verriegelungselement gekoppelte oder koppelbare Antriebselement beaufschlagt. Dadurch ist sichergestellt, dass die Sicherung des Verriegelungselements bereits gelöst ist, wenn auf dieses die zum Ausfahren erforderliche Kraft ausgeübt wird.

Ein erfindungsgemäßes Schloss kann einen Sicherungs-Übertragungshebel umfassen, der durch eine Betätigung des Stellelements verschwenkbar ist und derart angeordnet ist, dass das Sicherungselement durch ein freies Hebelende des Sicherungs-Übertragungshebels in Richtung der Entsicherungsstellung beaufschlagbar ist. Das andere Hebelende des Sicherungs-Übertragungshebels kann ebenfalls ein freies Hebelende sein, so dass es beispielsweise durch ein verschiebbares Antriebselement beaufschlagbar ist. Alternativ kann das andere Hebelende auch über ein Gelenk oder dergleichen mit einem Antriebselement gekoppelt sein. Ein Sicherungs-Übertragungshebel ermöglicht eine einfache Umsetzung zwischen einer Stellbewegung eines über das Stellelement geschalteten Antriebselements und einer Ausfahrbewegung des Sicherungselements, insbesondere dann, wenn die Stellbewegung und die Ausfahrbewegung in unterschiedliche Richtungen weisen, also z. B. rechtwinklig zueinander verlaufen.

Bevorzugt ist der Sicherungs-Übertragungshebel in Richtung einer das Sicherungselement nicht beaufschlagenden Sperrstellung vorgespannt. Dadurch wird ein unbeabsichtigtes Entsichern sowie ein eventuelles nachfolgendes Ausfahren des Verriegelungselements, z. B. bei geöffnetem Flügel, vermieden.

Es kann vorgesehen sein, dass ein zum Verschwenken des Sicherungs-Übertragungshebels vorgesehenes Antriebselement in eine Aufnahme des Sicherungs-Übertragungshebels einführbar ist, wenn sich der Sicherungs-Übertragungshebel in einer das Sicherungselement beaufschlagenden Freigabestellung befindet, insbesondere wobei das Antriebselement in der Aufnahme verklemmbar ist. Bei der Aufnahme kann es sich um ein Sackloch oder um ein Durchgangsloch handeln. Durch Verklemmen des Antriebselements in der Aufnahme kann der Sicherungs-Übertragungshebel festgelegt und somit das Sicherungselement in der Entsicherungsstellung arretiert werden. Dadurch wird verhindert, dass sich das Sicherungselement bei verriegeltem Schloss wieder in die Sicherungsstellung zurückbewegt, was einen nachfolgenden Entriegelungsvorgang behindern könnte.

Ein erfindungsgemäßes Schloss kann einen Verriegelungs-Übertragungshebel umfassen, der durch eine Betätigung des Stellelements verschwenkbar ist und ein freies Hebelende mit einer Führungskulisse aufweist, wobei ein Vorsprung eines antriebswirksam mit dem Verriegelungselement gekoppelten Übertragungselements in der Führungskulisse geführt ist. Bei dem Vorsprung kann es sich insbesondere um einen an dem Übertragungselement angebrachten Rundbolzen handeln. Die Führungskulisse gestattet auf einfache und zuverlässige Weise eine gesteuerte Bewegungsumsetzung zwischen dem Verriegelungs-Übertragungshebel und dem, beispielsweise plattenförmigen, Übertragungselement. Das andere Hebelende des Verriegelungs-Übertragungshebels kann ebenfalls ein freies Hebelende sein, so dass es beispielsweise durch ein verschiebbares Antriebselement beaufschlagbar ist. Alternativ kann das andere Hebelende auch über ein Gelenk oder dergleichen mit einem Antriebselement gekoppelt sein.

Gemäß einer speziellen Ausgestaltung der Erfindung ist ein Antriebsmotor zum motorbetriebenen Verstellen des Verriegelungselements vorgesehen. Der Antriebsmotor kann über eine Getriebeeinrichtung mit einer Treibstange, einem zum Koppeln mit einer Treibstange ausgebildeten Übertragungselement oder mit dem Stellelement gekoppelt sein, um ein motorisches Verriegeln und Entriegeln zu ermöglichen.

Das Schloss kann einen Basis-Schlosskörper umfassen, an dem das Verriegelungselement, das Sicherungselement und das Stellelement gelagert sind, wobei der Antriebsmotor an einem Zusatz-Schlosskörper befestigt ist, der lösbar mit dem Basis-Schlosskörper koppelbar ist. Aufgrund der lösbaren Kopplung kann ein solchermaßen gestaltetes Schloss wahlweise als Automatikschloss oder als Motorschloss konfiguriert und verwendet werden.

Die Erfindung betrifft auch eine Tür mit einem in einem Flügel der Tür angeordneten, wie vorstehend beschriebenen Schloss und einem in einem Rahmen der Tür angeordneten rahmenseitigen Auslöseelement, wobei das Sicherungselement des Schlosses beim Schließen des Flügels der Tür mittels einer zwischen dem Sicherungselement und dem rahmenseitigen Auslöseelement wirkenden magnetischen Anziehungs- oder Abstoßungskraft selbsttätig von seiner Sicherungsstellung in die Entsicherungsstellung bringbar ist. Die hierin in Bezug auf das erfindungsgemäße Schloss beschriebenen vorteilhaften Ausführungsformen und Vorteile gelten entsprechend für eine erfindungsgemäße Tür.

Weiterbildungen der Erfindung sind auch den abhängigen Ansprüchen zu entnehmen.

Die Erfindung wird nachfolgend beispielhaft unter Bezugnahme auf die Zeichnungen beschrieben.
- Fig. 1: ist eine Seitenansicht eines erfindungsgemäßen Schlosses.
- Fig. 2A: ist eine vergrößerte perspektivische Darstellung eines Teils des in Fig. 1 gezeigten Schlosses.
- Fig. 2B: ist eine weiter vergrößerte Darstellung eines Teils des in Fig. 1 gezeigten Schlosses.
- Fig. 3: ist eine weitere Darstellung des in Fig. 2 gezeigten Teils eines erfindungsgemäßen Schlosses, wobei zur Verdeutlichung bestimmte Bauteile weggelassen sind.
- Fig. 4: ist eine weitere vergrößerte Teildarstellung eines erfindungsgemäßen Schlosses in Seitenansicht, wobei gegenüber Fig. 3 weitere Bauteile weggelassen sind.
- Fig. 5: ist eine weitere vergrößerte Teildarstellung eines erfindungsgemäßen Schlosses in Seitenansicht, wobei gegenüber Fig. 4 weitere Bauteile weggelassen sind.

Das in Fig. 1 gezeigte, gemäß einer Ausführungsform der Erfindung gestaltete Schloss 11 weist ein Schlossgehäuse 12 auf, an dem in grundsätzlich bekannter Weise eine Drückernuss 13 für einen handbetätigbaren, nicht dargestellten Drücker, eine Schlossfalle 15 sowie ein Verriegelungselement 17 gelagert sind. Das Verriegelungselement 17 ist zwischen einer Verriegelungsstellung und einer Entriegelungsstellung verschiebbar und in Fig. 1 in der Entriegelungsstellung dargestellt. Anstelle des verschiebbaren Verriegelungselements 17 könnte auch ein schwenkbarer Schließhaken oder dergleichen vorgesehen sein. Ferner weist das Schlossgehäuse 12 eine Ausnehmung 19 auf, in die ein Stellelement in Form eines schlüsselbetätigbaren Schließzylinders 25 eingesetzt ist. Zur besseren Sichtbarkeit der Komponenten des Schlosses 11 ist das Schlossgehäuse 12 in Fig. 1 ohne die üblicherweise vorgesehene Abdeckplatte gezeigt.

Fig. 2A und 2B zeigen das Schloss 11 von Fig. 1 in vergrößerten perspektivischen Teilansichten. Das Verriegelungselement 17 ist über eine Schwenkhebel-Anordnung 34 mit einem plattenförmigen Übertragungselement 30 antriebswirksam gekoppelt, welches in dem Schlossgehäuse 12 in Richtung des Doppelpfeils 20 verschiebbar gelagert ist. Das Übertragungselement 30 wird durch seine Gewichtskraft in Richtung des Pfeils 38 gedrängt, wodurch das Verriegelungselement 17 in Richtung der Verriegelungsstellung vorgespannt ist. Das Übertragungselement 30 weist an beiden Enden Kopplungsabschnitte 40 zur Kopplung mit in Fig. 1, 2A und 2B nicht dargestellten Treibstangen auf, über die das Übertragungselement 30 mit ebenfalls nicht gezeigten Nebenschlössern des Schlosses 11 koppelbar ist. Ein Wechselhebel 44 ist über einen Führungszapfen 41 verschiebbar an der nicht gezeigten Abdeckplatte geführt und über eine Anordnung aus Langloch 42 und Kopplungsstift 43 mit dem Übertragungselement 30 gekoppelt.

Das Schloss 11 ist als so genanntes Automatikschloss ausgebildet, welches beim Schließen des Flügels der Tür oder dergleichen selbsttätig verriegelt. Hierfür umfasst das Schloss 11 ein Sicherungselement 45, das verschiebbar in einem Gehäuse 46 gelagert ist und in Fig. 3-5 ohne Gehäuse gezeigt ist. Das Sicherungselement 45 ist zwischen einer eingefahrenen Sicherungsstellung und einer ausgefahrenen Entsicherungsstellung verstellbar und in Fig. 2A, 3 und 4 in seiner Sicherungsstellung dargestellt. In dieser Sicherungsstellung bildet das Sicherungselement 45 eine Hinterschneidung mit einer in Fig. 4 erkennbaren Kante 47 des Übertragungselements 30 und hält dieses in einer Stellung, die mit einer Entriegelungsstellung des Verriegelungselements 17 einhergeht. Das Sicherungselement 45 ist mittels einer Feder 49 in die Sicherungsstellung vorgespannt, in welcher das Verriegelungselement 17 in der Entriegelungsstellung gehalten ist.

Wenn das Sicherungselement 45 gegen die Kraft der Feder 49 aus dem Schlossgehäuse 12 ausfährt, wird die Hinterschneidung aufgehoben und das Übertragungselement 30 kann nach unten fallen, wodurch das Verriegelungselement 17 in die Verriegelungsstellung ausgefahren wird. Die Bewegung des Sicherungselements 45 in die Entsicherungsstellung kann durch ein in dem Rahmen der Tür oder dergleichen angeordnetes dauermagnetisches Auslöseelement bewirkt werden, das eine magnetische Kraft auf das zumindest bereichsweise ferromagnetisehe Sicherungselement 45 ausübt, wenn der Flügel geschlossen ist. Beim Zufallen des Flügels wird das Verriegelungselement 17 somit selbsttätig in die Verriegelungsstellung gebracht, in welcher es in eine entsprechende Ausnehmung eines rahmenseitig angebrachten Schließbleches verriegelnd eingreift.

Der Mechanismus zum selbsttätigen Verriegeln des Schlosses 11 kann insbesondere so ausgestaltet sein wie dies in der EP 2 543 802 A2 offenbart ist.

Aufgrund einer nicht ausreichend genauen gegenseitigen Positionierung von Verriegelungselement 17 und korrespondierender rahmenseitiger Ausnehmung kann die selbsttätige Verriegelung des Schlosses 11 behindert sein, so dass das Sicherungselement 45 und/oder das Verriegelungselement 17 unvollständig oder sogar überhaupt nicht ausfährt. Das Schloss 11 ist deshalb mittels des in die Ausnehmung 19 eingesetzten Schließzylinders 25 manuell nachverriegelbar, wie nachfolgend genauer erläutert wird.

Um das manuelle Nachverriegeln zu ermöglichen, ist eine mechanische Wirkverbindung zwischen dem Schließzylinder 25 und dem Sicherungselement 45 einerseits sowie zwischen dem Schließzylinder 25 und dem Verriegelungselement 17 andererseits vorgesehen.

Wie insbesondere in Fig. 3 und 4 erkennbar ist, umfasst die zwischen dem Schließzylinder 25 (Fig. 1) und dem Sicherungselement 45 vorgesehene Wirkverbindung ein verschiebbar am Schlossgehäuse 12 gelagertes Antriebselement 50 und einen um eine erste Schwenkachse 51 schwenkbar am Schlossgehäuse 12 gelagerten Sicherungs-Übertragungshebel 52. Zur linear verschiebbaren Führung des Antriebselements 50 ist an diesem ein Führungsvorsprung 53 angeordnet, der in einer länglichen Aussparung der nicht gezeigten Abdeckplatte gleitend geführt ist. Ein erstes Ende 55 des Antriebselements 50 ragt in die Bewegungsbahn einer Schließnase des Schließzylinders 25 hinein, welche in Fig. 4 durch eine gestrichelte Linie 57 kenntlich gemacht ist. Ein zweites Ende 59 des Antriebselements 50 reicht nahe an den Sicherungs-Übertragungshebel 52 heran. In der in Fig. 4 gezeigten Grundstellung des Antriebselements 50 besteht jedoch ein Zwischenraum 60 zwischen dem zweiten Ende 59 des Antriebselements 50 und dem Sicherungs-Übertragungshebel 52.

Der Sicherungs-Übertragungshebel 52 weist wie dargestellt einen dem Antriebselement 50 zugewandten ersten Hebelarm 61 und einen dem Sicherungselement 45 zugewandten zweiten Hebelarm 62 auf. Ein Federelement 65 spannt den Sicherungs-Übertragungshebel 52 in die in Fig. 3 und 4 gezeigte Sperrstellung vor. Der erste Hebelarm 61 des Sicherungs-Übertragungshebels 52 liegt hierbei an einem Anschlag 70 an, wie insbesondere in Fig. 2B erkennbar ist. Zwischen dem zweiten Hebelarm 62 und dem Sicherungselement 45 besteht ein geringfügiger Zwischenraum 72, wenn sich der Sicherungs-Übertragungshebel 52 in der Sperrstellung befindet.

Die zwischen dem Schließzylinder 25 und dem Verriegelungselement 17 vorgesehene, insbesondere in Fig. 5 erkennbare Wirkverbindung umfasst einen Verriegelungs-Übertragungshebel 75, der um eine zweite Schwenkachse 77 schwenkbar am Schlossgehäuse 12 gelagert ist. Bei der gezeigten Ausführungsform eines erfindungsgemäßen Schlosses 11 verläuft die zweite Schwenkachse 77 parallel zu der ersten Schwenkachse 51. An einem Ende des Verriegelungs-Übertragungshebels 75 ist ein Antriebshebel 79 angelenkt, der mit seinem freien Ende in die durch die Linie 57 angedeutete Bewegungsbahn der Schließnase hineinragt. An einem dem Antriebshebel 79 abgewandten Gabelabschnitt 82 des Verriegelungs-Übertragungshebels 75 ist eine einseitig offene Führungskulisse 80 ausgebildet, die hier einen gekrümmten Verlauf aufweist. Die Führungskulisse 80 wirkt mit einem Steuervorsprung 83 zusammen, der an dem Übertragungselement 30 befestigt ist.

Wenn infolge einer Schlüsselbetätigung des Schließzylinders 25 die Schließnase auf dem durch die Linie 57 angegebenen Kreis entgegen dem Uhrzeigersinn umläuft, beaufschlagt sie zunächst das erste Ende 55 des Antriebselements 50 und drückt dieses in Richtung des Pfeils 85 nach oben. Infolge dieser Bewegung beaufschlagt das zweite Ende 59 des Antriebselements 50 - nach dem Passieren des Zwischenraums 60 - den ersten Hebelarm 61 des Sicherungs-Übertragungshebels 52 und verschwenkt diesen unter Überwindung der Kraft des Federelements 65 gegen den Uhrzeigersinn in Richtung einer Entsperrstellung. Aufgrund dieser Schwenkbewegung beaufschlagt der zweite Hebelarm 62 des Sicherungs-Übertragungshebels 52 das Sicherungselement 45 und drückt dieses gegen die Kraft der Feder 49 in Richtung der ausgefahrenen Entsicherungsstellung. Der Eingriff mit der Kante 47 ist dann aufgehoben, so dass sich das Übertragungselement 30 frei bewegen kann. Während der Schwenkbewegung des Sicherungs-Übertragungshebels 52 gelangt das zweite Ende 59 des Antriebselements 50 in eine Aussparung 87 (Fig. 2B), die am ersten Hebelarm 61 des Sicherungs-Übertragungshebels 52 ausgebildet ist und eine Aufnahme für das zweite Ende 59 des Antriebselements 50 bildet. Eine Verklemmung des zweiten Endes 59 des Antriebselements 50 in der Aussparung 87 verhindert ein Zurückfallen des Antriebselements 50 in die Grundstellung, auch wenn die Schließnase das erste Ende 55 des Antriebselements 50 nicht mehr beaufschlagt.

Im Verlauf der Bewegung des Antriebselements 50 beaufschlagt ein im Bereich des ersten Endes 55 ausgebildeter Mitnehmer-Abschnitt 89 (Fig. 2A) den Antriebshebel 79 und bewegt diesen ebenfalls in Richtung des Pfeils 85. Dadurch wird der Verriegelungs-Übertragungshebel 75 gegen den Uhrzeigersinn verschwenkt. Der Steuervorsprung 83 wird dabei aufgrund der Bewegung der Führungskulisse 80 nach unten gedrückt, wodurch sich auch das Übertragungselement 30 nach unten bewegt. Im Ergebnis wird durch eine Schlüsselbetätigung des Schließzylinders 25 eine Verriegelung des Schlosses 11 bewirkt - selbst dann, wenn die Magnetkraft nicht zum Ausfahren des Sicherungselements 45 und/oder die Schwerkraft nicht zum Abwärtsbewegen des Übertragungselements 30 ausreicht.

Durch Drehen des Schlüssels im Schließzylinder 25 im Uhrzeigersinn ist der Wechselhebel 44 in Richtung eines Pfeils 90 (Fig. 1) verschiebbar, wobei das Übertragungselement 30 angehoben und das Schloss 11 wieder entriegelt wird. Dabei drückt der Steuervorsprung 83 gegen die Wand der Führungskulisse 80 und bewirkt dadurch ein Verschwenken des Verriegelungs-Übertragungshebels 75 im Uhrzeigersinn. Der Antriebshebel 79 wird auf diese Weise entgegen der Richtung des Pfeils 85 nach unten gedrückt und nimmt nach einem Anschlagen am Mitnehmer-Abschnitt 89 das Antriebselement 50 in der gleichen Richtung mit. Das zweite Ende 59 des Antriebselements 50 gelangt dabei aus der Verklemmung mit der Aussparung 87. Nachfolgend kann die Feder 49 das Sicherungselement 45 wieder in die Sicherungsstellung zurückdrängen, wodurch auch der Sicherungs-Übertragungshebel 52 - unterstützt durch die Kraft des Federelements 65 - wieder in die Sperrstellung zurückschwenkt. Eine Entriegelung des Schlosses 11 durch Anheben des Übertragungselements 30 kann auch über die Drückernuss 13 erfolgen.

Eine nicht dargestellte Ausführungsform der Erfindung sieht vor, dass die Beaufschlagung des Sicherungs-Übertragungshebels 52 und des Verriegelungs-Übertragungshebels 75 durch einen Drücker, Knauf oder Griff anstatt durch einen Schließzylinder erfolgt.

Das Schloss 11 kann auch als Motorschloss ausgeführt sein, das einen Antriebsmotor zum motorbetriebenen Verstellen des Verriegelungselements 17 aufweist. Insbesondere kann ein nicht dargestelltes Zusatz-Schlossgehäuse bereitgestellt werden, das lösbar mit dem Schlossgehäuse 12 koppelbar ist und in welchem der Antriebsmotor und gegebenenfalls ein zugehöriges Getriebe untergebracht sind.

Ein Aspekt des Schlosses 11, der auch unabhängig von der mechanischen Wirkverbindung zwischen dem Schließzylinder 25 und dem Sicherungselement 45 bzw. dem Verriegelungselement 17 beansprucht wird, betrifft das in Fig. 2A erkennbare Stützelement 95, das an dem Übertragungselement 30 angebracht ist und einen Anschlag für den Wechselhebel 44 bildet. Der Wechselhebel 44 wird durch das Stützelement 95 in der in Fig. 2A gezeigten Stellung gehalten, wobei sich der Kopplungsstift 43 am unteren Ende des Langlochs 42 befindet. Beim Entriegeln drängt die Schließnase des Schließzylinders 25 den Wechselhebel 44 nach oben, wodurch das Übertragungselement 30 angehoben wird. Aufgrund der Fixierung des Wechselhebels 44 in der oberen Stellung werden die Schlossfalle 15 sowie die Schlossfallen der Nebenschlösser in einer eingezogenen Stellung gehalten, so dass sich das Schloss 11 in einer Tagstellung befindet.

Wenn das Stützelement 95 oder ein Teil desselben vom Übertragungselement 30 entfernt wird, zum Beispiel durch Herausdrehen einer Schraube, fällt der Wechselhebel 44 nach unten, bis der Kopplungsstift 43 am oberen Ende des Langlochs 42 anschlägt. Dies hat zur Folge, dass die am Schlossgehäuse 12 vorhandene Schlossfalle 15 ausfährt und durch die Drückernuss 13 ansteuerbar ist.

### Bezugszeichenliste:

- 11: Schloss
- 12: Schlossgehäuse
- 13: Drückernuss
- 15: Schlossfalle
- 17: Verriegelungselement
- 19: Ausnehmung
- 20: Doppelpfeil
- 25: Schließzylinder
- 30: Übertragungselement
- 34: Schwenkhebel-Anordnung
- 38: Pfeil
- 40: Kopplungsabschnitt
- 41: Führungszapfen
- 42: Langloch
- 43: Kopplungsstift
- 44: Wechselhebel
- 45: Sicherungselement
- 46: Gehäuse
- 47: Kante
- 49: Feder
- 50: Antriebselement
- 51: erste Schwenkachse
- 52: Sicherungs-Übertragungshebel
- 53: Führungsvorsprung
- 55: erstes Ende des Antriebselements
- 57: Linie
- 59: zweites Ende des Antriebselements
- 60: Zwischenraum
- 61: erster Hebelarm
- 62: zweiter Hebelarm
- 65: Federelement
- 70: Anschlag
- 72: Zwischenraum
- 75: Verriegelungs-Übertragungshebel
- 77: zweite Schwenkachse
- 79: Antriebshebel
- 80: Führungskulisse
- 83: Steuervorsprung
- 85: Pfeil
- 87: Aussparung
- 89: Mitnehmer-Abschnitt
- 90: Pfeil
- 95: Stützelement

## Patentansprüche

1. Schloss (11), insbesondere Türschloss, mit
wenigstens einem Verriegelungselement (17), das zwischen einer Verriegelungsstellung und einer Entriegelungsstellung verstellbar ist,
wenigstens einem Sicherungselement (45), das zwischen einer Sicherungsstellung und einer Entsicherungsstellung verstellbar ist,
wobei das Verrieglungselement (17) durch das in der Sicherungsstellung befindliche Sicherungselement (45) in der Entriegelungsstellung gehalten wird,
und wobei das Verriegelungselement (17) selbsttätig aus der Entriegelungsstellung in die Verriegelungsstellung verstellbar ist, wenn sich das Sicherungselement (45) in der Entsicherungsstellung befindet, und mit einem betätigbaren Stellelement (25) zum Verstellen des Verriegelungselements (17) und/oder eines weiteren beweglichen Funktionselements des Schlosses,
**dadurch gekennzeichnet, dass**
durch eine Betätigung des Stellelements (25) in einer Schließrichtung das Sicherungselement (45) in Richtung der Entsicherungsstellung und zusätzlich das Verriegelungselement (17) in Richtung der Verriegelungsstellung bewegbar ist.

2. Schloss nach Anspruch 1,
**dadurch gekennzeichnet, dass**
das Sicherungselement (45) und das Verriegelungselement (17) durch die Betätigung des Stellelements (25) gleichzeitig, nacheinander oder zeitlich überlappend bewegbar sind.

3. Schloss nach Anspruch 1 oder 2,
**dadurch gekennzeichnet, dass**
das Sicherungselement (45) durch die Betätigung des Stellelements (25) nach Erreichen der Entsicherungsstellung in dieser arretierbar ist.

4. Schloss nach zumindest einem der vorstehenden Ansprüche,
**dadurch gekennzeichnet, dass**
durch eine Betätigung des Stellelements (25) in einer Öffnungsrichtung das Verriegelungselement (17) in die Entriegelungsstellung bewegbar ist.

5. Schloss nach zumindest einem der vorstehenden Ansprüche,
**dadurch gekennzeichnet, dass**
das Stellelement (25) manuell betätigbar ist.

6. Schloss nach Anspruch 5,
**dadurch gekennzeichnet, dass**
das Stellelement (25) ein über einen Schlüssel betätigbarer Schließzylinder mit einer drehenden Schließnase ist.

7. Schloss nach Anspruch 6,
**dadurch gekennzeichnet, dass**
das Sicherungselement (45) und das Verriegelungselement (17) direkt oder indirekt mit jeweiligen verschiebbaren Antriebselementen (50, 79) gekoppelt oder koppelbar sind, die von der Schließnase des Schließzylinders beaufschlagbar sind.

8. Schloss nach Anspruch 7,
**dadurch gekennzeichnet, dass**
die Antriebselemente (50, 79) derart angeordnet sind, dass die Schließnase des Schließzylinders während einer schließenden Drehbewegung zuerst lediglich das mit dem Sicherungselement (45) gekoppelte oder koppelbare Antriebselement (50) und erst danach das mit dem Verriegelungselement (17) gekoppelte oder koppelbare Antriebselement (79) beaufschlagt.

9. Schloss nach zumindest einem der vorstehenden Ansprüche,
**gekennzeichnet durch**
einen Sicherungs-Übertragungshebel (52), der durch eine Betätigung des Stellelements (25) verschwenkbar ist und derart angeordnet ist, dass das Sicherungselement (45) durch ein freies Hebelende des Sicherungs-Übertragungshebels (52) in Richtung der Entsicherungsstellung beaufschlagbar ist.

10. Schloss nach Anspruch 9,
**dadurch gekennzeichnet, dass**
der Sicherungs-Übertragungshebel (52) in Richtung einer das Sicherungselement nicht beaufschlagenden Sperrstellung vorgespannt ist.

11. Schloss nach Anspruch 10,
**dadurch gekennzeichnet, dass**
ein zum Verschwenken des Sicherungs-Übertragungshebels (52) vorgesehenes Antriebselement (50) in eine Aufnahme (87) des Sicherungs-Übertragungshebels (52) einführbar ist, wenn sich der Sicherungs-Übertragungshebel (52) in einer das Sicherungselement (45) beaufschlagenden Freigabestellung befindet, insbesondere wobei das Antriebselement (50) in der Aufnahme (87) verklemmbar ist.

12. Schloss nach zumindest einem der vorstehenden Ansprüche,
**gekennzeichnet durch**
einen Verriegelungs-Übertragungshebel (75), der durch eine Betätigung des Stellelements (25) verschwenkbar ist und ein freies Hebelende mit einer Führungskulisse (80) aufweist, wobei ein Vorsprung (83) eines antriebswirksam mit dem Verriegelungselement (17) gekoppelten Übertragungselements (30) in der Führungskulisse (80) geführt ist.

13. Schloss nach zumindest einem der vorstehenden Ansprüche,
**dadurch gekennzeichnet, dass**
ein Antriebsmotor zum motorbetriebenen Verstellen des Verriegelungselements (17) vorgesehen ist.

14. Schloss nach Anspruch 13,
**dadurch gekennzeichnet, dass**
das Schloss einen Basis-Schlosskörper (12) umfasst, an dem das Verriegelungselement (17), das Sicherungselement (45) und das Stellelement (25) gelagert sind, und dass der Antriebsmotor an einem Zusatz-Schlosskörper befestigt ist, der lösbar mit dem Basis-Schlosskörper (12) koppelbar ist.

15. Tür mit einem in einem Flügel der Tür angeordneten Schloss (11) nach zumindest einem der Ansprüche 1 bis 14 und einem in einem Rahmen der Tür angeordneten rahmenseitigen Auslöseelement, wobei das Sicherungselement (45) des Schlosses (11) beim Schließen des Flügels der Tür mittels einer zwischen dem Sicherungselement (45) und dem rahmenseitigen Auslöseelement wirkenden magnetischen Anziehungs- oder Abstoßungskraft selbsttätig von seiner Sicherungsstellung in die Entsicherungsstellung bringbar ist.

## Claims

1. A lock (11), in particular door lock, comprising
at least one latching element (17) which is adjustable between a latched position and an unlatched position;
at least one securing element (45) which is adjustable between a securing position and a release position,
wherein the latching element (17) is held in the unlatched position by the securing element (45) located in the securing position,
and wherein the latching element (17) is automatically adjustable from the unlatched position into the latched position when the securing element (45) is located in the release position; and
an actuable adjustment element (25) for adjusting the latching element (17) and/or a further movable functional element of the lock,
**characterized in that**,
due to an actuation of the adjustment element (25) in a closing direction, the securing element (45) is movable in the direction of the release position and the latching element (17) is additionally movable in the direction of the latched position.

2. A lock in accordance with claim 1,
**characterized in that**
the securing element (45) and the latching element (17) are movable simultaneously, successively or with a time overlap by the actuation of the adjustment element (25).

3. A lock in accordance with claim 1 or claim 2,
**characterized in that**,
after the release position has been reached, the securing element (45) can be locked in the release position by the actuation of the adjustment element (25).

4. A lock in accordance with at least one of the preceding claims,
**characterized in that**
the latching element (17) is movable into the unlatched position by an actuation of the adjustment element (25) in an opening direction.

5. A lock in accordance with at least one of the preceding claims,
**characterized in that**
the adjustment element (25) is manually actuable.

6. A lock in accordance with claim 5,
**characterized in that**
the adjustment element (25) is a lock cylinder which is actuable via a key and which has a rotating closing nose.

7. A lock in accordance with claim 6,
**characterized in that**
the securing element (45) and the latching element (17) are directly or indirectly coupled or couplable to respective displaceable drive elements (50, 79) which can be acted on by the closing nose of the lock cylinder.

8. A lock in accordance with claim 7,
**characterized in that**
the drive elements (50, 79) are arranged such that, during a closing rotary movement, the closing nose of the lock cylinder first acts only on the drive element (50) coupled or couplable to the securing element (45) and only thereafter acts on the drive element (79) coupled or couplable to the latching element (17).

9. A lock in accordance with at least one of the preceding claims,
**characterized by**
a securing transmission lever (52) which is pivotable by an actuation of the adjustment element (25) and which is arranged such that the securing element (45) can be acted on by a free lever end of the securing transmission lever (52) in the direction of the release position.

10. A lock in accordance with claim 9,
**characterized in that**
the securing transmission lever (52) is preloaded in the direction of a blocking position which does not act on the securing element.

11. A lock in accordance with claim 10,
**characterized in that**
a drive element (50) provided for pivoting the securing transmission lever (52) can be introduced into a receiver (87) of the securing transmission lever (52) when the securing transmission lever (52) is located in a release position acting on the securing element (45), in particular with the drive element (50) being able to be clamped in the receiver (87).

12. A lock in accordance with at least one of the preceding claims,
**characterized by**
a locking transmission lever (75) which is pivotable by an actuation of the adjustment element (25) and which has a free lever end having a guide slot (80), with a projection (83) of a transmission element (30) drive-effectively coupled to the latching element (17) being guided in the guide slot (80).

13. A lock in accordance with at least one of the preceding claims,
**characterized in that**
a drive motor for a motor-driven adjustment of the latching element (17) is provided.

14. A lock in accordance with claim 13,
**characterized in that**
the lock comprises a base lock body (12) at which the latching element (17), the securing element (45) and the adjustment element (25) are supported; and **in that** the drive motor is fastened to an auxiliary lock body which is releasably couplable to the base lock body (12).

15. A door comprising a lock (11) in accordance with at least one of the claims 1 to 14 arranged in a leaf of the door; and a frame-side trigger element arranged in a frame of the door, wherein, on the closing of the leaf of the door, the securing element (45) of the lock (11) can be automatically moved from its securing position into the release position by means of a magnetic attraction force or repulsion force acting between the securing element (45) and the frame-side trigger element.

## Revendications

1. Serrure (11), en particulier serrure de porte, comportant
au moins un élément de verrouillage (17) qui peut être déplacé entre une position de verrouillage et une position de déverrouillage,
au moins un élément de blocage (45) qui peut être déplacé entre une position de blocage et une position de déblocage,
l'élément de verrouillage (17) étant maintenu dans la position de déverrouillage par l'élément de blocage (45) situé dans la position de blocage,
et l'élément de verrouillage (17) pouvant être déplacé automatiquement de la position de déverrouillage à la position de verrouillage lorsque l'élément de blocage (45) se trouve dans la position de déblocage, et
comportant un élément de positionnement actionnable (25) pour déplacer l'élément de verrouillage (17) et/ou un autre élément fonctionnel mobile de la serrure,
**caractérisée en ce que**
par actionnement de l'élément de positionnement (25) dans une direction de fermeture, l'élément de blocage (45) peut être déplacé en direction de la position de déblocage et, en supplément, l'élément de verrouillage (17) peut être déplacé en direction de la position de verrouillage.

2. Serrure selon la revendication 1,
**caractérisée en ce que**
l'élément de blocage (45) et l'élément de verrouillage (17) peuvent être déplacés simultanément, successivement ou en se chevauchant dans le temps, par l'actionnement de l'élément de positionnement (25).

3. Serrure selon la revendication 1 ou 2,
**caractérisée en ce que**
une fois que l'élément de blocage (45) a atteint la position de déblocage, il peut être arrêté dans celle-ci par l'actionnement de l'élément de positionnement (25).

4. Serrure selon l'une au moins des revendications précédentes,
**caractérisée en ce que**
l'élément de verrouillage (17) peut être déplacé dans la position de déverrouillage par un actionnement de l'élément de positionnement (25) dans une direction d'ouverture.

5. Serrure selon l'une au moins des revendications précédentes,
**caractérisée en ce que**
l'élément de positionnement (25) peut être actionné manuellement.

6. Serrure selon la revendication 5,
**caractérisée en ce que**
l'élément de positionnement (25) est un cylindre de serrure qui peut être actionné par une clé et présente un ergot de fermeture rotatif.

7. Serrure selon la revendication 6,
**caractérisée en ce que**
l'élément de blocage (45) et l'élément de verrouillage (17) sont ou peuvent être couplés directement ou indirectement à des éléments d'entraînement coulissants respectifs (50, 79) qui peuvent être sollicités par l'ergot de fermeture du cylindre de serrure.

8. Serrure selon la revendication 7,
**caractérisée en ce que**
les éléments d'entraînement (50, 79) sont disposés de telle sorte que, lors d'un mouvement de rotation de fermeture, l'ergot de fermeture du cylindre de serrure ne sollicite d'abord que l'élément d'entraînement (50) couplé ou pouvant être couplé à l'élément de blocage (45) et ne sollicite qu'ensuite l'élément d'entraînement (79) couplé ou pouvant être couplé à l'élément de verrouillage (17).

9. Serrure selon l'une au moins des revendications précédentes,
**caractérisée par**
un levier de transmission de blocage (52) qui peut être pivoté par un actionnement de l'élément de positionnement (25) et est disposé de telle sorte que l'élément de blocage (45) peut être sollicité en direction de la position de déblocage par une extrémité libre du levier de transmission de blocage (52).

10. Serrure selon la revendication 9,
**caractérisée en ce que**
le levier de transmission de blocage (52) est précontraint en direction d'une position d'arrêt qui ne sollicite pas l'élément de blocage.

11. Serrure selon la revendication 10,
**caractérisée en ce que**
un élément d'entraînement (50) prévu pour faire pivoter le levier de transmission de blocage (52) peut être introduit dans un logement (87) du levier de transmission de blocage (52) lorsque le levier de transmission de blocage (52) se trouve dans une position de libération sollicitant l'élément de blocage (45), l'élément d'entraînement (50) pouvant en particulier être serré dans le logement (87).

12. Serrure selon l'une au moins des revendications précédentes,
**caractérisée par**
un levier de transmission de verrouillage (75) qui peut être pivoté par un actionnement de l'élément de positionnement (25) et qui présente une extrémité libre de levier ayant une coulisse de guidage (80), une saillie (83) d'un élément de transmission (30), couplé en termes d'entraînement à l'élément de verrouillage (17), étant guidée dans la coulisse de guidage (80).

13. Serrure selon l'une au moins des revendications précédentes,
**caractérisée en ce que**
il est prévu un moteur d'entraînement pour déplacer par voie motrice l'élément de verrouillage (17).

14. Serrure selon la revendication 13,
**caractérisée en ce que**
la serrure comprend un corps de serrure de base (12) sur lequel sont montés l'élément de verrouillage (17), l'élément de blocage (45) et l'élément de positionnement (25), et **en ce que**
le moteur d'entraînement est fixé à un corps de serrure supplémentaire qui peut être couplé de manière amovible au corps de serrure de base (12).

15. Porte comportant une serrure (11) selon l'une au moins des revendications 1 à 14, disposée dans un vantail de la porte, et un élément de déclenchement côté cadre disposé dans un cadre de la porte, l'élément de blocage (45) de la serrure (11) pouvant être amené automatiquement de sa position de blocage à la position de déblocage, lors de la fermeture du vantail de la porte, à l'aide d'une force magnétique d'attraction ou de répulsion agissant entre l'élément de blocage (45) et l'élément de déclenchement côté cadre.
